# EUROPÄISCHE PATENTSCHRIFT

(11) **EP 0 313 560 B1**
(45) Veröffentlichungstag und Bekanntmachung des Hinweises auf die Patenterteilung: **27.12.1991**
(21) Anmeldenummer: 87903856.0
(22) Anmeldetag: 19.06.1987
(51) Int. Cl.: H04R 7/12, H04R 7/06

(54) **MEMBRANSYSTEM MIT ROTATIONSSYMMETRISCHER BIEGESTEIFER PLATTE ALS SCHALLABSTRAHLENDES ODER -AUFNEHMENDES ELEMENT**
MEMBRANE SYSTEM WITH FLEXION-RESISTANT ROTATIONALLY SYMMETRIC PLATE FOR USE AS A SOUND REFLECTING OR RECEIVING ELEMENT
SYSTEME DE MEMBRANE AVEC PLAQUE RIGIDE EN FLEXION ET SYMETRIQUE EN ROTATION, SERVANT D'ELEMENT DE REFLEXION OU DE RECEPTION DU SON

(30) Priorität: 04.07.1986 DE 3622526; 04.07.1986 DE 8617947 U; 04.07.1986 DE 8617965 U; 05.06.1987 DE 3718824
(43) Veröffentlichungstag der Anmeldung: 03.05.1989
(73) Patentinhaber: ANT Nachrichtentechnik GmbH, D-71522 Backnang (DE)
(72) Erfinder: KRÜGER, Helmut, D-3340 Wolfenbüttel (DE)
(86) Internationale Anmeldenummer: DE8700275
(87) Internationale Veröffentlichungsnummer: WO8800423

(56) Entgegenhaltungen:
- DE-A- 2 651 026
- DE-A- 2 812 222
- DE-A- 3 123 098
- GB-A- 403 685
- US-A- 3 125 647
- US-A- 3 586 121
- US-A- 3 612 783
- Patent Abstracts of Japan, Vol. 8, No. 13, (E-222) (1450), 20 January 1984; & JP A 58177100
- Patent Abstracts of Japan, Vol. 9, No. 178, (E-330) (1901), 23 July 1985; & JP A 6047597

## Beschreibung

Die Erfindung betrifft ein Membransystem mit einer Platte nach dem Oberbegriff des Patentanspruches 1 sowie Anwendungen des Membransystems. Im Gegensatz zu einem Ring wird unter einer Platte ein Gebilde verstanden, das keinen Innenrand aufweist.

Die Platte ist anwendbar als Membran oder Membranteil für Schallwandler, insbesondere Lautsprecher aller Art für die Wiedergabe von Sprache oder Musik, z.B. in einem Kalottenstrahler, in einem Druckkammersystem oder als Mittelteil eines Lautsprecherkonus oder einer -platte.

Bei solchen Anwendungen führen unerwünschte Partialschwingungen zu Verzerrungen bei-den abgestrahlten Schallschwingungen.

Aus der deutschen Patentschrift DE 31 23 098 C2 ist eine Membran für elektroakustische Wandlersysteme bekannt, die sich als Schwingungssystem durch eine vorwiegende Widerstandshemmung auszeichnet; bei dieser Membran ist der innere Teilbereich als leichter, starrer bzw. formsteifer, kolbenstrahlerartiger Schwingkörper ausgebildet, der durch elektromagnetische Kräfte angetrieben wird. Dabei ist die Dicke (Wandstärke) des kolbenstrahlerartigen Schwingkörpers an verschiedenen Stellen unterschiedlich, wobei insbesondere eine Zunahme der Dicke zur Antriebsstelle hin vorgesehen ist. Damit soll insbesondere Verzerrungsarmut erreicht werden.
Die Erfindung zielt mehr in Richtung auf ein Membransystem mit einer Platte zur Anwendung als Kolbenschwinger mit biegeelastischer Randeinspannung, wobei die schallabstrahlende oder -aufnehmende Fläche der Platte deutlich größer ist als die entsprechende Fläche eines zur Randeinspannung dienenden biegeelastischen Randringes (Sicke).

Es ist Aufgabe der Erfindung, ein Membransystem mit Platte anzugeben,

bei welchem die Verzerrungen abgestrahlter Schallschwingungen gering sind gegenüber den erzwungenen Schwingungen ihres Antriebes.

Diese Aufgabe wird gelöst durch das Membransystem mit den Merkmalen des Patentanspruches 1.
Vorteilhafte Weiterbildungen sind in den Patentansprüchen 2 bis 32 angegeben. Anwendungen des Membransystems nach der Erfindung sind in den Patentansprüchen 33 und 36 beansprucht.

Die Erfindung beruht auf Berechnungen und Versuchen, die ergeben haben, daß mit der gefundenen Formgebung der Platte gute mechanische Eigenschaften mit der Folge erzielt werden können, daß störende Partialschwingungen weitgehend vermieden werden. Um solche Partialschwingungen einzudämmen, muß bei der Platte von innen nach außen ein bestimmter Verlauf der Biegesteifigkeit und des Flächenträgheitsmomentes eingehalten oder angenähert werden. Vorzugsweise wird dabei auf versteifende Streben oder Fachwerke verzichtet und statt dessen eine bevorzugt massive Gestalt gewählt, zu der allerdings auch geschäumte Varianten zu rechnen sind.

Im Oberbegriff des Patentanspruches 1 ist das Merkmal enthalhen, daß die Platte "nahe ihrem Rand" angetrieben ist. Dies bedeutet, daß sich der Antrieb für die Platte in einem ringförmigen Randbereich der Platte befindet, der sich bevorzugt von 90 % des Plattenradius bis zum Plattenrand erstreckt.

Bei der im Patentanspruch 1 genannten Befestigungszone am Rand kann es sich um die Zone für die Befestigung des Antriebes der Platte und/oder für die Befestigung eines Randringes handeln, welchen die Platte an ihrem Rand aufweist und der seinerseits ortsfest eingespannt ist, damit eine Führung der Platte in Axialrichtung gewährleistet ist. Es kann sich bei der Defestigungszone aber auch um die Zone handeln, wo die Platte mit einer Membran, beispielsweise einer Konusmembran eines Lautsprechers verbunden ist, wobei die Platte den Innenrand oder das Zentrum der Membran überdeckt oder überbrückt. Oft wird die Befestigungszone, wo die Platte mit dem Antrieb verbunden ist, und die Befestigungszone, wo die Platte mit einem Randring verbunden ist, denselben Wert der Radialkoordinate aufweisen.

Auch bei der Ausführungsform, bei welcher die Platte das Zentrum einer Membran koaxial überbrückt, kann sich die Befestigungszone, wo die Platte mit der Membran verbunden ist, und der Antrieb beim selben Radialkoordinatenwert befinden.

Anhand der Zeichnungen werden Ausführungsbeispiele der Erfindung erläutert.
Figur 1 zeigt eine Hälfte eines Schnittes entlang eines Durchmessers eines Membransystems für einen Lautsprecher,
Figur 2 ist ein vergrößerter Detailausschnitt aus Figur 1,
Figur 3 zeigt den prinzipiellen Aufbau eines Lautsprechers im Schnitt,
Figur 4 gibt genauer den Querschnittsverlauf des in Figur 3 verwendeten Membransystems an,
Figur 5 zeigt die Anwendung der erfindungsgemäßen Platte in einem Kalottenlautsprecher, der im Schnitt dargestellt ist,
Figur 6 gibt genauer den zugehörigen Querschnittsverlauf der in Figur 5 verwendeten Platte an und
Figur 7 zeigt die Anwendung der erfindungsgemäßen Platte in einem Druckkammerlautsprecher, der ebenfalls im Schnitt dargestellt ist.

Figur 1 zeigt eine Hälfte eines Radialschnittes durch eine Membran M, die an ihrem inneren Rand mir einer Radialführung R_{f} (nicht zwingend) und einem elektromagnetischen Antrieb E versehen ist, der in Richtung der Membranachse 1 wirkt. Die Membran ist biegesteif, ringförmig, rotationssymmetrisch und konisch. Der Antrieb ist zugleich Platten- und Membranantrieb.

Die in Richtung der Membranachse 1 gemessene Wandstärke H der Membran M verändert sich in Abhängigkeit von einer Radialkoordinate r, die im Zentrum der Membran M mit dem Wert r = 0 beginnt und am äußeren Rand ihren Maximalwert r = R erreicht. Dort geht die Membran M in einen Randring Rᵣ über, der biegeelastisch und ringförmig ist sowie die Gestalt einer Sikke aufweist. (Es kann auch ein Randring mit mehreren Sicken zur Anwendung gelangen.)
Die ebenfalls in Richtung der Membranachse 1 gemessene Wandstärke S des Randringps verringert sich in Richtung einer Abstandskoordinate s von s = 0 ausgehend bis zum Außenrand. Der Randring Rᵣ weist an seinem Außenrand einen ringförmigen Fortsatz F auf, der zur Einspannung des Randringes und damit indirekt auch der Membran M dient.

Innerhalb des inneren Randes der Membran M befindet sich nun eingeklebt eine rotationssymmetrische, biegesteife Platte P, die als Kalottenschwinger und Staubschutz für den Antrieb E dient. Die Wandstärke K dieser Platte P verändert sich in Abhängigkeit von der Radialkoordinate r, die in der Membranachse 1 mit dem Wert r = 0 beginnt und für die Platte P bis zu dem Grenzwert r = R₀ am Plattenrand läuft.

Bei r = R₀ sind die Membran M und die Platte P miteinander in nicht näher dargestellter Weise verklebt. Die Klebestelle wird Befestigungszone genannt. Ihre radiale Ausdehnung ist in der schematischen Figur 1 als vernachlässigbar klein angenommen worden. Die Platte P und die Membran M können auch einstückig hergestellt sein. Dann weichen die Verläufe der Wandstärken K und H in der Umgebung des Radialkoordinatenwertes r = R₀ von den aufgrund theoretischer Überlegungen errechenbaren Werten in der Praxis ab; denn theoretisch ist die Wandstärke bei r = R₀ verschwindend klein, was natürlich in der Praxis nicht realisierbar ist.

Die Platte P, angetrieben durch den Antrieb E in Gestalt einer Schwingspule, wirkt als Kolbenschwinger. Ihre Wandstärke K nimmt ausgehend vom Zentrum (r = 0) zunächst bis über den halben Plattenradius (r = R₀/2) hinaus zu und dann wieder ab. Minimalwerte der Wandstärke K werden also in der Plattenachse 1 und an ihrem Rand bei r = R₀ erreicht. Zwischen diesen Minima verläuft die Wandstärke K selbst, aber auch deren Zu- bzw. deren Abnahme (also der Differentialquotient dK/dr) stetig oder wenigstens stückweise angenähert stetig. Dies trifft jedenfalls in einem Bereich zu, der sich von r = 0,1 R₀ bis an die Befestigungszgne um r = R₀ erstreckt; denn die Befestigungszone am Rand muß aus den oben angegebenen Gründen unter Umständen bei Aussagen über den Wandstärkeverlauf ausgenommen werden, und ähnliches gilt für einen kleinen Bereich um die Plattenachse 1 herum, wo die Wandstärke theoretisch Null sein müßte, was aber in der Praxis nicht sinnvoll ist.

Das Wandstärkemaximum Kₓ liegt also außerhalb des halben Plattenradius, aber noch innerhalb des Radialkoordinatenwertes rᵢ für den Antrieb E, der in dem gezeigten Beispiel gleich R₀, dem Radialkoordinatenwert für den Rand der Platte, ist.

Einzelheiten zum bevorzugten Wandstärkenverlauf der Platte P werden weiter unten noch anhand der Figur 6 erläutert.

Die Platte und die Membran bestehen bevorzugt aus homogenem oder geschäumtem Material mit glatter Oberfläche; wenn ein höherer Aufwand und damit höherer Preis zugelassen ist, werden Sandwich-Formen bevorzugt, wie in den Patentansprüchen 9, 10, 21, 22 angegeben.

Figur 2 zeigt einen vergrößerten Ausschnitt 11 aus Figur 1, also die Befestigungszone, wo der Randring Rᵣ am äußeren Rand der Membran M befestigt ist. Die Befestigung wird durch einen Verbindungsring V erzielt, der an die Membran M angeklebt und einstückig mit dem Randring Rᵣ verbunden ist, der biegeelastisch und ringförmig ist sowie die Gestalt einer Sicke aufweist. Er hat die ebenfalls in Richtung der Membranachse 1 gemessene Wandstärke S, die sich in Richtung einer Abstandskoordinate s von s = 0 ausgehend bis zum Außenrand bei s = R2 verringert, und zwar mit stetigem Verlauf oder wenigstens einem stetigen Verlauf stückweise angenähert. Dieser Verlauf ist gegeben zwischen einerseits der Befestigungszone V, wo Membran und Randring aneinander befestigt sind, und andererseits dem Außenrand des Randringes, wo dieser nach Erreichen eines Minimums der Wandstärke in den ringförmigen Fortsatz F übergeht. Dieser Fortsatz F dient zur Einspannung des Randringes und damit indirekt auch der Membran M. Die Umgebung des Abstandskoordinatenwertes s = R₂ kann ebenfalls wieder als Befestigungszone bezeichnet werden, die wiederum bei Aussagen über den Verlauf der Wandstärke S aus praktischen Gründen außer Betracht bleibt.

Die Wandstärke S des Randringes Rᵣ im Bereich zwischen den Befestigungszonen V und F folgt mit einer zulässigen Abweichung von ± 20 % der in Patentanspruch 25 angegebenen Beziehung, wobei die zulässige Abweichung bevorzugt entsprechend Patentanspruch 26 eingeschränkt ist. Dabei sollten bezüglich der Materialdichte und des Elastizitätsmoduls die in den Patentansprüchen 27 bis 29 angegebenen Merkmale eingehalten sein.

Der schematisch im Schnitt in Figur 3 gezeigte Lautsprecher weist einen permanentmagnetischen Ringmagneten 2 mit weichmagnetischem Kern 3 und mit einer Polplatte 4 auf. Im Luftspalt des damit gebildeten magnetischen Kreises befindet sich ein Membranantrieb E′ an einem Zylinder Z, der durch eine Radialführung Rf geführt ist und über den eine Membran M angetrieben ist. Dabei handelt es sich um eine sogenannte Nawi-Membran (nicht abwickelbare Membran) die von der Konusform (Figur 1) abweicht, aber dennoch ein der Figur 1 entsprechendes Wandstärkeprofil aufweist. Die Membranform ähnelt einem Exponentialtrichter. Bei dieser Gelegenheit sei darauf verwiesen, daß die Vorschriften für die Ausführungsformen der Erfindung mit Membran auch auf andere Membran-Grundformen anwendbar sind, z.B. auf flache Membranen oder glockenförmig gewölbte.

Auch für die Platte P (deren Rand im Wandstärkemaximum der Membran an dieser befestigt ist) sind andere Grundformen als die gezeigte gewölbte verwendbar.
Bei dem Beispiel nach Figur 3 fällt die Radialkoordinate für den Membranantrieb E′ nicht mit der Radialkoordinate für den Rand der Platte zusammen. Betrachtet man allerdings nur die Platte P, so wird diese tatsächlich an ihrem Rand von der Membran M unmittelbar angetrieben, die Membran ist also "Antrieb" für die Platte.

Die Membran M geht an ihrem Außenrand über in einen Randring Rᵣ, dessen Fortsatz F an einem Lautsprecherkorb 5 befestigt ist, der seinerseits mit der Polplatte 4 verbunden ist. Für den Randring gilt das im Zusammenhang mit Figur 1 Gesagte.

Figur 4 zeigt einen genaueren und bevorzugten Querschnittsverlauf für Membran und Platte (jeweils aus homogenem Material) des Lautsprechers nach Figur 3, allerdings unter Verwendung einer konischen Membran M. Es ist ersichtlich, daß die Platte P im Maximum Hₘ der Wandstärke der Membran M befestigt ist. Man sieht in dem halbseitigen Schnittbild, wie die Platte P den mittleren Bereich der Membran M koaxial überbrückt. In diesem mittleren Bereich ist der Membranantrieb E′ angebracht, während der Antrieb der Platte P durch die Membran M an der Stelle der maximalen Wandstärke Hₘ erfolgt. Insbesondere weil das Maximum Hₘ hier allerdings sehr flach ist, braucht sich der Rand der Platte P nicht unbedingt genau am Ort des Maximums Hₘ zu befinden. Die Platte könnte also z.B. auch nur 90 % ihres Durchmessers aufweisen oder auch wesentlich größer als gezeigt sein.

Der Verlauf der Wandstärke H der Membran ist in den Patentansprüchen 14 bis 19 und 32, 33 angegeben, während die Materialeigenschaften in den Patentansprüchen 20 bis 22 beschrieben sind.

Die Toleranzwerte + 50 % bzw. + 30 % der Patentansprüche 15 bzw. 16 müssen dabei als entsprechend reduziert angesehen werden, wenn der Außenradius der Membran 4rᵢₘ/3 zuzüglich der Toleranzwerte von 50 % bzw. 30 % gar nicht erreicht. Bevorzugt wird der Toleranzbereich nur von - 5 % bis + 10 % ausgenutzt.

Figur 5 zeigt ein Anwendungsbeispiel der Platte P nach der Erfindung, die hier in einem Kalottenlautsprecher eingesetzt ist, der wiederum im Schnitt dargestellt ist. Er weist einen Permanentmagneten 6 mit einem weichmagnetischen Topf 7 und einem joch 8 auf, ergänzt durch einen weichmagnetischen Ring 8a. Abgesehen von Einspannringen 9 bis 13 und Spannschrauben 14 und 15 entsprechen die restlichen Bezugszeichen denjenigen in den anderen Figuren. Bezüglich des Randringes Rᵣ gilt dasselbe, wie im Zusammenhang mit Figur 1 gesagt. Seine Wandstärke nimmt ausgehend von seiner Befestigungszone an seinem Innenrand in Richtung zur Befestigungszone am Außenrand zunehmend steiler ab. Zum Wandstärkeverlauf der Platte P wird auf Figur 6 verwiesen.

In dem Diagramm nach Figur 6 ist das Profil der Platte P nach Figur 5 auf die r-Achse projiziert, während für den Randring Rᵣ auf eine solche Projektion verzichtet worden ist.

Die Darstellung der Wandstärke K in Figur 6 läßt zunächst erkennen, daß die Wandstärke von dem Radialkoordinatenwert rₓ ihres Maximums Kₓ ausgehend jeweils in Richtung zum Rand (r = R₀) und in entgegengesetzter Richtung (r = 0) zunehmend steiler abnimmt. Auch die nicht parallel zur K-Achse, sondern konventionell gemessene Wandstärke W nimmt (wie die Wandstärke K) in Richtung der Radialkoordinate r zum Rand hin zunächst bis über den halben Platten- und/oder Antriebsradius hinaus zu und dann wieder ab. Bei der konventionellen Messung der Wandstärke sind die Winkel untereinander gleich, wenn auch nicht notwendigerweise gleich 90°. Die Gerade G ist dabei so durch die Platte P gelegt, daß die kleinsten Winkel , die auf jeder Plattenseite zwischen der Geraden und der Plattenoberfläche meßbar sind, untereinander gleich sind. Der Abstand der Schnittpunkte der Geraden mit der Plattenoberfläche entspricht der konventionell gemessenen Wandstärke W, die ebenfalls von dem Radialkoordinatenwert rₓ ihres Maximalwertes Wₘₐₓ = Kₓ ausgehend in Richtung der Radialkoordinate r und in entgegengesetzter Richtung zunehmend steiler abnimmt.

Die Wandstärke K, senkrecht zur Radialkoordinate r bemessen, nimmt deutlich vor Erreichen von 90 % des maximalen Radialkoordinatenwertes der Platte P und vor Erreichen von 90 % des Weges von der Plattenachse zum Antrieb E (Figur 3) wieder ab.

Für die Wandstärke K in Abhängigkeit von der Radialkoordinate r wird die in Patentanspruch 11 angegebene Beziehung bevorzugt, wobei der Toleranzbereich möglichst nur ± 10 % beträgt. Die Exponenten m und n werden je nach dem verwendeten Material bevorzugt nach Patentanspruch 20, 21 oder 22 gewählt.

Der Wandstärkeverlauf S des Randringes Rᵣ ist bevorzugt so, daß die Wandstärke S ausgehend von der Befestigungszone V am Innenrand des Randringes in Richtung zur Befestigungszone F am Außenrand zunehmend steiler abfällt. Grob gesagt ist der Wandstärkeverlauf des Randringes Rᵣ qualitativ eine Spiegelung des Wandstärkeverlaufes der Platte P am Plattenumfang, wobei aber in Figur 6 nur das Plattenprofil links vom Maximum Kₓ, rₓ gespiegelt wird.

Ähnlich verhält es sich mit der Wandstärke H der Membran M in den Figuren 1, 3, 4: Sie ergibt sich qualitativ aus der Spiegelung der Plattenwandstärke K am Plattenumfang.

Figur 7 zeigt ein weiteres Anwendungsbeispiel für die Platte P nach der Erfindung, nämlich einen Schnitt durch einen Druckkammerlautsprecher mit permanentem Ringmagneten 16, Joch 17 und Feldplatte 18. Im Zentrum ist ein weichmagnetischer Zylinder 19 mit einer Schallführungsöffnung 20 angeordnet. Der Randring Rᵣ ist mit Hilfe eines Scheibenringes 21 eingespannt, der seinerseits von einer Abdeckung 22 gehalten wird. Aus einer Druckkammer, die sich zwischen dem Zylinder 19 und der Platte P befindet, gelangt der Schall über die Schallführungsöffnung 20 zur Abstrahlung. Die Platte ist kuppelförmig ausgebildet, angepaßt an den Zylinder 19, wobei bezüglich der Wandstärke wieder auf das zuvor im Zusammenhang mit den anderen Figuren Gesagte zurückzugreifen ist. Dasselbe gilt für den Randring Rᵣ.

Bemerkenswert bei dem Ausführungsbeispiel nach Figur 7 ist, daß zwischen der Druckkammer und der Schallaustrittsöffnung der Schallführungsöffnung 20 nur eine einzige Öffnung vorhanden ist, nämlich nur die Schallführungsöffnung 20 selbst. Bei bekannten Druckkammerlautsprechern führten mehrere Kanäle von der Druckkammer zur Schallführungsöffnung. Die über diese Kanäle gelangenden Schallschwingungen hatten unterschiedliche Phasen, die zudem noch abhängig waren von exemplarabhängigen Schwingungsmoden, die sich auf der Platte ausbilden konnten. Der Druckkammerlautsprecher nach dem in Figur 7 gezeigten Prinzip strahlt den Schall mit größerer Phasenreinheit ab, d.h., der Phasenverlauf über der Frequenz ist exemplarunabhängiger als bisher. Dies ist wichtig zur Erzielung eines guten Stereoeindruckes bei der Verwendung solcher Druckkammerlautsprecher in Stereoanlagen. Die fiktive Lage von Schallquellen kann bei der Verwendung solcher Druckkammerlautsprecher besser als bisher geortet werden. Dies gilt auch für andere als Druckkammerlautsprecher, sofern die Platte (gegebenenfalls mit Membran und/oder Randring) nach der Erfindung verwendet wird.

Die Beträge der maximalen Wandstärken der Platte, der Membran und des Randringes werden in bekannter Weise entweder aufgrund von Erfahrungswerten mit Sicherheitszuschlägen oder aufgrund von Berechnungen oder Versuchen festgelegt. Dabei ist die Festigkeit des gewählten Materials zu berücksichtigen und auch dessen Dichte (spezifisches Gewicht), denn von den bewegten Massen hängt die untere Grenzfrequenz eines Schallwandlers ab. An sich würde man die Maximalwandstärken gerne möglichst klein wählen, muß aber mit Rücksicht auf die Gefahr von Ermüdungsbrüchen und auf die Gefahr von Klirrerscheinungen (z.B. aufgrund von Membranverformungen) Mindestwandstärken einhalten. Die maximalen Wandstärken müssen also in Übereinstimmung mit der bisherigen Praxis so gewählt sein, daß bei der maximalen Auslenkung (die abhängig ist von der vorgegebenen maximalen Belastbarkeit des Schallwandlers) der Platte bzw. Membran bzw. des Randringes weder Ermüdungsbrüche noch Klirren auftritt.

Die besten Ergebnisse im Sinne der Aufgabenstellung lassen sich erzielen, wenn die Beziehungen eingehalten werden, wie in den Patentansprüchen 11, 18 und 25 angegeben.

## Patentansprüche

1. Membransystem mit rotationssymmetrischer, biegesteifer Platte (P) als schallabstrahlendes oder -aufnehmendes Element in Gestalt eines Kolbenschwingers für einen Schallwandler, die nahe ihrem Rand (r = R₀) in Richtung der Symmetrie- und zugleich Plattenachse (1) angetrieben ist und deren in Richtung der Plattenachse (1) gemessene Wandstärke (K) mit zunehmenden Werten einer zum Rand (r = R₀) hin gerichteten Radialkoordinate r zunächst bis über den halben (R₀/2) Plattenradius hinaus zu- und dann wieder abnimmt, wobei die Radialkoordinate r senkrecht auf der Plattenachse (1) steht, dadurch gekennzeichnet,
daß der Verlauf der Zu- und Abnahme (dK/dr) der Wandstärke (K) entlang der Radialkoordinate r bis zu einer Befestigungszone am Rand (r = R₀) stetig oder einem stetigen Verlauf stückweise angenähert ist und
daß das Maximum (Kₓ) der Wandstärke (K) der Platte (P) einen Radialkoordinatenwert (rₓ) aufweist, der kleiner ist als der Radialkoordinatenwert (rᵢ) des randnahen Bereiches, wo die Platte (P) angetrieben ist.

2. Membransystem nach Anspruch 1, dadurch gekennzeichnet,
daß die konventionell gemessene Wandstärke (W) der Platte (P) in Abhängigkeit von der Radialkoordinate r zum Rand (r = R₀) hin bis über den halben (R₀/2) Plattenradius und/oder Platten-Antriebsradius hinaus zu- und dann wieder abnimmt.

3. Membransystem nach Anspruch 1 oder 2, dadurch gekennzeichnet,
daß die Wandstärke (K, W) vom Radialkoordinatenwert (rₓ) ihres Maximums (Kₓ) ausgehend jeweils in Richtung zum Rand (r = R₀) und in entgegengesetzter Richtung zunehmend steiler abfällt.

4. Membransystem nach einem der vorangehenden Ansprüche, dadurch gekennzeichnet,
daß die Platte (P) durch einen Plattenantrieb (E) angetrieben ist.

5. Membransystem nach einem der vorangehenden Ansprüche, dadurch gekennzeichnet,
daß die Wandstärke (K, W) der Platte (P) vor Erreichen von 90 % des maximalen (r = R₀) Radialkoordinatenwertes wieder abnimmt.

6. Membransystem nach einem der vorangehenden Ansprüche, dadurch gekennzeichnet,
daß die Wandstärke (K, W) der Platte (P) vor Erreichen von 90 % des Weges von der Plattenachse (1) zum Plattenantrieb (E) wieder abnimmt.

7. Membransystem nach einem der vorangehenden Ansprüche, dadurch gekennzeichnet, daß die Platte (P) aus homogenem Material besteht, wobei die Materialdichte und/oder der Elastizitätsmodul unabhängig von der Radialkoordinate (r) eine solche Konstanz aufweist, wie sie mit üblichen Produktionsmethoden erzielt wird.

8. Membransystem nach einem der Ansprüche 1 bis 6, dadurch gekennzeichnet,
daß die Materialdichte der Platte (P) von einem Kernbereich ausgehend in beide Achsialrichtungen (A, B) zunimmt.

9. Membransystem nach einem der vorangehenden Ansprüche, dadurch gekennzeichnet,
daß die Platte (P) nur bezüglich ihrer Umhüllenden rotationssymmetrisch ist und aus einem geschäumten oder als Fachwerk oder wabenförmig ausgebildeten Kern zischen zwei Deckschichten besteht.

10. Membransystem nach einem der vorangehenden Ansprüche, dadurch gekennzeichnet,
daß die in Richtung der Plattenachse (1) gemessene Wandstärke (K) der Platte (P) in Abhängigkeit von der normierten Radialkoordinate x = r/R₀ in einem Bereich zwischen x = 0,1 und dem randnahen Bereich, wo die Platte (P) angetrieben ist, der Gesetzmäßigkeit${\text{K = K}}_{\text{x}} {\text{. (1-x²)}}^{\text{m}} {\text{. x}}^{\text{n}}$ mit einem Toleranzbereich von ±20 % bezogen auf die maximale Wandstärke unterliegt mit m = 1/3 bis 1/5, n = 2/3 bis 2/5, wobei
Kₓ die maximale Wandstärke und
R₀ der Wert der Radialkoordinate dort ist, wo die Platte (P) angetrieben ist (Figur 6).

11. Membransystem nach Anspruch 10, dadurch gekennzeichnet,
daß der Toleranzberich nur ± 10 % beträgt.

12. Membransystem nach einem der vorangehenden Ansprüche, dadurch gekennzeichnet,
daß die Platte (P) einen achsnahen Bereich einer Membran (M) koaxial überbrückt, welche den betrieb der Platte bildet und ihrerseits im überbrückten Bereich angetrieben ist (Figur 3).

13. Membransystem nach Anspruch 12, dadurch gekennzeichnet,
daß die in Richtung der Plattenachse (1) gemessene Wandstärke (H) der Membran mit zunehmenden Werten der Radialkoordinate r im Bereich zwischen Befestigungszonen für den Membranantrieb (E′) und für einen Randring (Rᵣ) einem stetigen Verlauf stückweise angenähert oder stetig verläuft und zunächst bis zu einem Maximum (Hₘ bei rₘ) zunimmt und dann konstant bleibt oder wieder abnimmt, wobei der Radialkoordinatenwert (rₘ), wo das Maximum (Hₘ) erreicht wird, näher an der inneren Befestigungszone (r = rᵢ) als am äußeren Rand (r = R) der Membran liegt und die Wandstärke (H) von der inneren Befestigungszone (r = rᵢ) ausgehend mit ständig abnehmender Steigung dem Maximum (Hₘ) zustrebt, wobei der Rand (r = R₀) der Platte in einem Bereich der Membran (M) auf dieser befestigt ist, der sich vom Außenrand (R) der Membran (M) bis zu 90 % desjenigen Radialkoordinatenwertes (rₘ) erstreckt, wo das Maximums (Hₘ) der Wandstärke (H) der Membran (M) erreicht wird (Figur 4).

14. Membransystem nach Anspruch 13, dadurch gekennzeichnet,
daß der Radialkoordinatenwert (r = rₘ), wo das Maximum (Hₘ) der Wandstärke (H) der Membran (M) erreicht wird, 4/3 des Radialkoordinatenwertes (r = rᵢₘ) der Befestigungszone, wo die Membran (M) an ihrem Membranantrieb (E′) befestigt ist, beträgt mit einem Toleranz-bereich von + 50 % bis - 15 %.

15. Membransystem nach Anspruch 14, dadurch gekennzeichnet,
daß der Toleranzbereich nur von + 30 % bis - 10 % reicht.

16. Membransystem nach einem der Ansprüche 13 bis 15, dadurch gekennzeichnet,
daß auch die konventionell gemessene Wandstärke (W_{M}) der Membran (M) von deren innerer Befestigungszone ausgehend mit ständig abnehmender Steigung einem Maximum zustrebt das dieselben Bedingungen des jeweiligen der Ansprüche 13 bis 15 erfüllt, wie die senkrecht zur Radialkoordinate r gemessene Wandstärke (H).

17. Membransystem nach einem der Ansprüche 12 bis 16, dadurch gekennzeichnet,
daß die senkrecht zur Radialkoordinate r gemessene Wandstärke (H) der Membran (M) mit einem Toleranzbereich von ± 20 % bezogen auf die maximale Wandstärke gleich${\text{H}}_{\text{m}} {\text{(1-1/x²)}}^{\text{m}} {\text{. x}}^{\text{n}}$ ist mit
Hₘ = maximale Membranwandstärke, gemessen senkrecht zur Radialkoordinate r,
x = r/rᵢ,
rᵢ = Radialkoordinatenwert an der Antriebsstelle der inneren Befestigungszone der Membran,
m = 1/3 bis 1/5,
n = 2/3 bis 2/5.

18. Membransystem nach Anspruch 17, dadurch gekennzeichnet,
daß der Tolerenzbereich nur ± 10 % beträgt.

19. Membransystem nach einem der Ansprüche 12 bis 18, dadurch gekennzeichnet,
daß die Membran (M) aus homogenem Material besteht und die Material-dichte und/oder der Elastizitätsmodul unabhängig von der Radialkoordinate r eine solche Konstanz aufweist, wie sie mit üblichen Produktionsmethoden erzielt wird.

20. Membransystem nach einem der Ansprüche 12 bis 18, dadurch gekennzeichnet,
daß die Materialdichte der Membran (M) von einem Kernbereich ausgehend in beide Axialrichtungen (A, B) zunimmt.

21. Membransystem nach einem der Ansprüche 12 bis 18, dadurch gekennzeichnet,
daß die Membran (M) nur bezüglich ihrer Umhüllenden rotationssymmetrisch ist und aus einem geschäumten oder als fachwerk oder wabenförmig ausgebildeten Kern zwischen zwei Deckschichten besteht.

22. Membransystem nach einem der vorangehenden Ansprüche bzw. nach einem der Ansprüche 12 bis 21, dadurch gekennzeichnet,
daß am Rand der Platte (P) bzw. am äußeren Rand der Membran (M) ein biegeelastischer Randring (Rr) zur Einspannung befestigt ist, dessen in Richtung der Plattenachse (1) gemessene Wandstärke (S) in Abhängigkeit von einer radialen Abstandskoordinate s stetig oder wenigstens einem stetigen Verlauf stückweise angenähert abnimmt, und zwar zwischen einerseits der Befestigungszone (V), wo Platte bzw. Membran und Randring aneinander befestigt sind, und andererseits dem Wandstärkeminimum an der Befestigungszone (F) am Außenrand des Randringes, wobei die Abstandskoordinate s senkrecht zur Plattenachse (1) verläuft und vom Innenrand (s = 0) bis zum Außenrand (s = R₂) des Randringes (Rr) zählt (figuren 1, 5 und 6).

23. Membransystem nach Anspruch 22, dadurch gekennzeichnet,
daß die Wandstärke (S) des Randiinges (Rr) ausgehend von seiner Befestigungszone (V) am Innenrand (s = 0) in Richtung zur Befestigungszone (F) am Außenrand (s = R₂) zunehmend steiler abfällt.

24. Membransystem nach Anspruch 23, dadurch gekennzeichnet,
daß die Wandstärke (S) des Randringes (Rᵣ) im Bereich zwischen den Befestigungszonen (V, F) mit einer zulässigen Abweichung von ± 20 % bezogen auf die maximale Wandstärke gleich${\text{S}}_{\text{m}} {\text{. |1 - (s/R₂)²|}}^{\text{1/3}}$ ist mit
Sₘ = maximale Wandstärke des Randringes (Rᵣ),
R₂ = oberer Wert der Abstandskoordinate s an der Befestigungszone (F) am Außenrand des Randringes (Rᵣ).

25. Membransystem nach Anspruch 24, dadurch gekennzeichnet,
daß die zulässige Abweichung auf ± 10 % eingeschränkt ist.

26. Membransystem nach einem der Ansprüche 22 bis 25, dadurch gekennzeichnet,
daß die Materialdichte des Randringes (Rᵣ) unabhängig von der Abstandskoordinate (s) eine solche Konstanz aufweist, wie sie mit üblichen Herstellungsmethoden erzielt wird.

27. Membransystem nach Anspruch 26, dadurch gekennzeichnet,
daß auch der Elastizitätsmodul des Randringes (Rᵣ) unabhängig von der Abstandskoordinate (s) eine solche Konstanz aufweist, wie sie mit üblichen Herstellungsmethoden erzielt wird.

28. Membransystem nach Anspruch 26 oder 27, dadurch gekennzeichnet,
daß die Konstanz der Materialdichte bzw. des Elastizitätsmoduls auch in Richtung der Plattenachse (1) gegeben ist.

29. Membransystem nach Anspruch 7 in Verbindung mit Anspruch 10, dadurch gekennzeichnet,
daß m = 1/3 und n = 2/3 ist.

30. Membransystem nach Anspruch 10 in Verbindung mit einem der Ansprüche 8, 9, dadurch gekennzeichnet,
daß m = 1/5 und n = 2/5 ist.

31. Membransystem nach Anspruch 17 in Verbindung mit Anspruch 19, dadurch gekennzeichnet,
daß m = 1/3 und n = 2/3 ist.

32. Membransystem nach Anspruch 17 in Verbindung mit einem der Ansprüche 20, 21, dadurch gekennzeichnet,
daß m = 1/5 und n = 2/5 ist.

33. Anwendung des Membransystems nach einem der Ansprüche 1 bis 11 oder 22 bis 30 für einen Kalottenlautsprecher (Figur 5).

34. Anwendung des Membransystems nach einem der Ansprüche 1 bis 11 oder 22 bis 30 für einen Druckkammerlautsprecher (Figur 7).

35. Anwendung nach Anspruch 30, dadurch gekennzeichnet,
daß die Platte (P) kuppelförmig ist.

36. Anwendung nach Anspruch 30 oder 31, dadurch gekennzeichnet,
daß dia Druckkammer des Druckkammerlautsprechers nur eine um die Plattenachse (1) herum angeordnete Schallführungsöffnung (20) zur Schallabstrahlung aufweist (Figur 7).

## Claims

1. Diaphragm system including a rotationally symmetrical bending resistant plate (P) as the sound radiating or receiving element in the form of a piston vibrator for an electroacoustic transducer, with the plate being driven near its edge (r = R₀) in the direction of the axis of symmetry which simultaneously is the axis (1) of the plate and the wall thickness (K) of the plate measured in the direction of the plate axis (1) initially increasing with increasing values of a radial coordinate r oriented toward the edge (r = R₀) to beyond one-half of the plate radius (R₀/2) and then decreasing again and the radial coordinate r being perpendicular to the plate axis (1), characterized in that
the curve for the increase and decrease (dK/dr) of the wall thickness (K) along the radial coordinate r up to a fastening zone at the edge (r = R₀) is steady or approaches a steady curve in sections; and
the maximum (Kₓ) of the wall thickness (K) of the plate (P) has a radial coordinate value (rₓ) which is smaller than the radial coordinate value (rᵢ) of the region near the edge where the plate (P) is being driven.

2. Diaphragm system according to claim 1, characterized in that
the conventionally measured wall thickness (W) of the plate (P) increases toward the edge (r = R₀) as a function of the radial coordinate r to beyond one-half of the plate radius (R₀/2) and/or the plate driver radius and then decreases again.

3. Diaphragm system according to claim 1, characterized in that,
starting with the radial coordinate value (rₓ) of its maximum (Kₓ), the wall thickness (K, W) decreases with increasing steepness in the direction toward the edge (r = R₀) and in the opposite direction.

4. Diaphragm system according to one of the preceding claims, characterized in that
the plate (P) is driven by a plate driver (E).

5. Diaphragm system according to one of the preceding claims, characterized in that
the wall thickness (K, W) of the plate (P) decreases again before it reaches 90 % of the maximum radial coordinate value (r = R₀).

6. Diaphragm system according to one of the preceding claims, characterized in that
the wall thickness (K, W) of the plate (P) decreases again before reaching 90 % of the path from the plate axis (1) to the plate driver (E).

7. Diaphragm system according to one of the preceding claims, characterized in that
the plate (P) is made of a homogeneous material, with the density of the material and/or the modulus of elasticity having a constancy, independent of the radial coordinate (r), as it is realized with conventional production methods.

8. Diaphragm system according to one of claims 1 to 6, characterized in that,
starting from a core region, the density of the material of the plate (P) increases in both axial directions (A, B).

9. Diaphragm system according to one of the preceding claims, characterized in that
the plate (P) is rotationally symmetrical only relative to its envelope and is made of a foamed core or a frame type or honeycomb type core formed between two cover layers.

10. Diaphragm system according to one of the preceding claims, characterized in that,
in dependence on the standardized radial coordinate x = r/R₀, in a region between x = 0.1 and the region near the edge where the plate (P) is being driven, the wall thickness (K) of the plate (P) measured in the direction of the plate axis (1) is subject to the rule that${\text{K = K}}_{\text{x}} {\text{. (1 - x²)}}^{\text{m}} {\text{· x}}^{\text{n}}$ including a tolerance range of ±20 % with reference to the maximum wall thickness, with m = 1/3 to 1/5, n = 2/3 to 2/5, where
Kₓ is the maximum wall thickness and
R₀ is the value of the radial coordinate at the location where the plate (P) is being driven (Figure 6).

11. Diaphragm system according to claim 10, characterized in that
the tolerance range is only ±10 %.

12. Diaphragm system according to one of the preceding claims, characterized in that
the plate (P) coaxially bridges a region near the axis of a diaphragm (M), said region forming the driver for the plate, with the plate itself being driven in the bridged region (Figure 3).

13. Diaphragm system according to claim 12, characterized in that,
with increasing values for the radial coordinate r, the wall thickness (H) of the diaphragm measured in the direction of the plate axis (1) approaches a steady curve in sections or is steady in the region between fastening zones for the diaphragm driver (E′) and for an edge ring (Rᵣ) and initially increases up to a maximum (Hₘ at rₘ) to then remain constant or decrease again, with the radial coordinate value (rₘ) at which the maximum (Hₘ) is reached lying closer to the inner fastening zone (r = rᵢ) than to the outer edge (r = R) of the diaphragm and, beginning at the inner fastening zone (r = rᵢ), the wall thickness (H) approaches, with constantly decreasing steepness, the maximum (Hₘ), with the edge (r = R₀) of the plate being fastened to the diaphragm in a region of the diaphragm (M) extending from the outer edge (R) of the diaphragm (M) up to 90 % of that radial coordinate value (rₘ) where the diaphragm (M) reaches its maximum (Hₘ) wall thickness (H) (Figure 4).

14. Diaphragm system according to claim 13, characterized in that
the radial coordinate value (r = rₘ) at the point where the diaphragm (M) reaches it maximum (Hₘ) wall thickness (H) is 4/3 of the radial coordinate value (r = rᵢₘ) of the fastening zone where the diaphragm (M) is fastened to its diaphragm driver (E′), within a tolerance range from +50 % to -15 %.

15. Diaphragm system according to claim 14, characterized in that
the tolerance range extends only from +30 % to -10 %.

16. Diaphragm system according to one of claims 13 to 15, characterized in that
the conventionally measured wall thickness (W_{M}) of the diaphragm (M) also approaches a maximum beginning at its inner fastening zone and with constantly decreasing steepness, said maximum meeting the same conditions of the respective one of claims 13 to 15 as apply for the wall thickness (H) measured perpendicularly to the radial coordinate r.

17. Diaphragm system according to one of claims 12 to 16, characterized in that
the wall thickness (H) of the diaphragm (M) measured perpendicularly to the radial coordinate r and including a tolerance range of ±20 % with reference to the maximum wall thickness is equal to${\text{H}}_{\text{m}} {\text{(1 - 1/x²)}}^{\text{m}} {\text{. x}}^{\text{n}}$ where
Hₘ = the maximum diaphragm wall thickness, measured perpendicularly to the radial coordinate r;
x = r/rᵢ;
rᵢ = the radial coordinate value at the driver location of the inner fastening zone of the diaphragm;
m = 1/3 to 1/5;
n = 2/3 to 2/5.

18. Diaphragm system according to claim 17, characterized in that
the tolerance range is only ±10 %.

19. Diaphragm system according to one of claims 12 to 18, characterized in that
the diaphragm (M) is made of a homogeneous material and the density of the material and/or its modulus of elasticity have a constancy, independently of the radial coordinate r, as it is realized with customary production methods.

20. Diaphragm system according to one of claims 12 to 18, characterized in that,
beginning in a core region, the material density of the diaphragm (M) increases in both axial directions (A, B).

21. Diaphragm system according to one of claims 12 to 18, characterized in that
the diaphragm (M) is rotationally symmetrical only with respect to its envelope and is made of a foamed core or a core in the form of a framework or honeycomb between two cover layers.

22. Diaphragm system according to one of the preceding claims or according to one of claims 12 to 21, respectively, characterized in that
a flexible edge ring (Rᵣ) is fastened to the edge of the plate (P) and to the outer edge of the diaphragm (M), respectively, for clamping in the diaphragm, with the wall thickness (S) of said ring, measured in the direction of the plate axis (1) decreasing steadily, or at least in a manner approaching a steady curve in sections as a function of a radial distance coordinate s, said decrease occurring between the fastening zone (V) where plate and diaphragm, respectively, as well as the edge ring are fastened to one another, on the one hand, and the wall thickness minimum at the fastening zone (F) at the outer edge of the edge ring, on the other hand, with the distance coordinate s extending perpendicularly to the plate axis (1) and counting from the inner edge (s = 0) to the outer edge (s = R₂) of the edge ring (Rr) (Figures 1, 5 and 6).

23. Diaphragm system according to claim 22, characterized in that,
starting from its fastening zone (V) at the inner edge (s = 0), the wall thickness (S) of the edge ring (Rr) decreases with increasing steepness in the direction toward the fastening zone (F) at the outer edge (s = R₂).

24. Diaphragm system according to claim 23, characterized in that,
in the region between the fastening zones (V, F), the wall thickness (S) of the edge ring (Rᵣ), with a permissible deviation of +20 % with reference to the maximum wall thickness, is equal to${\text{sm · |1 - (s/R₂)²|}}^{\text{1/3}}$ where
Sₘ = the maximum wall thickness of the edge ring (Rr);
R₂ = the upper value of the distance coordinate s at the fastening zone (F) at the outer edge of the edge ring (Rᵣ).

25. Diaphragm system according to claim 24, characterized in that
the permissible deviation is limited to ±10 %.

26. Diaphragm system according to one of claims 22 to 25, characterized in that
the density of the material of the edge ring (Rᵣ), independently of the distance coordinate (s), has a constancy as it is realized with customary manufacturing methods.

27. Diaphragm system according to claim 26, characterized in that
the modulus of elasticity of the edge ring (Rᵣ) also has a constancy, independently of the distance coordinate (s), as it is realized with customary manufacturing methods.

28. Diaphragm system according to claim 26 or 27, characterized in that
the constancy of the material density and of the modulus of elasticity also exists in the direction of the plate axis (1).

29. Diaphragm system according to claim 7 in conjunction with claim 10, characterized in that m = 1/3 and n = 2/3.

30. Diaphragm system according to claim 10 in conjunction with one of claims 8, 9, characterized in that
m = 1/5 and n = 2/5.

31. Diaphragm system according to claim 17 in conjunction with claim 19, characterized in that
m = 1/3 and n = 2/3.

32. Diaphragm system according to claim 17 in conjunction with one of claims 20, 21, characterized in that
m = 1/5 and n = 2/5.

33. Use of the diaphragm system according to one of claims 1 to 11 or 22 to 30, for a cap-type loudspeaker (Figure 5).

34. Use of the diaphragm system according to one of claims 1 to 11 or 22 to 30 for a pressure chamber loudspeaker (Figure 7).

35. Use according to claim 30, characterized in that
the plate (P) is dome shaped.

36. Use according to claim 30 or 31, characterized in that
the pressure chamber of the pressure chamber loudspeaker has only one sound guidance opening (20) arranged around the plate axis (1) for radiation of the sound (Figure 7).

## Revendications

1. Système de membrane avec plaque (P) à symétrie de révolution, rigide en flexion, en tant qu'élément de rayonnement ou de réception acoustique, ayant la configuration d'un oscillateur à piston pour un convertisseur acoustique, cette plaque étant entraînée suivant la direction de son axe (1) qui est en même temps axe de symétrie, et étant dotée d'une épaisseur (K) qui, mesurée suivant la direction de l'axe (1) de la plaque, varie, pour des valeurs croissantes d'une coordonnée radiale (r) dirigée vers le bord (r = Rₒ), en croissant d'abord jusqu'au-delà du demi-rayon (Rₒ/2) de la plaque puis en diminuant, ladite coordonnée radiale (r) étant perpendiculaire à l'axe (1) de la plaque, caractérisé
par le fait que l'allure de la croissance et de la décroissance (dK/dr) de l'épaisseur (K) le long de la coordonnée radiale r, jusqu'à une zone de fixation au bord (r = Rₒ) est continue ou approche par portions une allure continue, et
par le fait que le maximum (Kₓ) de l'épaisseur (K) de la plaque (P) présente une valeur de coordonnées radiale (rₓ) qui est plus petite que la valeur de la coordonnée radiale (rᵢ) de la région proche du bord où la plaque (P) est entraînée.

2. Système de membrane selon la revendication 1, caractérisé
par le fait que, mesurée de manière classique, l'épaisseur (W) de la plaque (P) en fonction de la coordonnée radiale r croît vers le bord (r = Rₒ) jusqu'au-delà du demi-rayon (Rₒ/2) de la plaque et/ou du rayon de l'entraînement de la plaque, puis décroît.

3. Système de membrane selon revendication 1 ou 2, caractérisé
par le fait qu'en partant de la coordonnée radiale (rₓ) de son maximum (Kₓ), l'épaisseur (K, W) décroît de plus en plus fortement en direction du bord (r = Rₒ) et en en direction opposée.

4. Système de membrane selon l'une des revendications précédentes; caractérisé
par le fait que la plaque (P) est entraînée par un entraînement (E).

5. Système de membrane selon l'une des revendications précédentes, caractérisé
par le fait que l'épaisseur (K, W) de la plaque (P) décroît avant que la valeur de la coordonnée radiale atteigne 90% de son maximum (r = Rₒ).

6. Système de membrane selon l'une des revendications précédentes, caractérisé
par le fait que l'épaisseur (K, W) de la plaque (P) décroît avant que 90% du trajet allant de l'axe de la plaque à l'entraînement (E) de celle-ci soit atteint.

7. Système de membrane selon l'une des revendications précédentes, caractérisé
par le fait que la plaque (P) est en un matériau homogène, dont la densité et/ou le module d'élasticité présentent, indépendamment de la coordonnée radiale, une constance telle que celle obtenue avec des méthodes de fabrication usuelles.

8. Système de membrane selon l'une des revendications 1 à 6, caractérisé
par le fait que la densité du matériau de la plaque (P) croît dans les deux directions axiales (A, B) en partant d'une zone située à coeur.

9. Système de membrane selon l'une des revendications précédentes, caractérisé
par le fait que la plaque (P) ne possède une symétrie de révolution qu'en ce qui concerne son enveloppe et est constituée par une partie coeur expansée ou réalisée en tant que treillis ou en nid d'abeilles, comprise entre deux couches de recouvrement.

10. Système de membrane selon l'une des revendications précédentes, caractérisé
par le fait que, dans un domaine compris entre x = 0,1 et la zone proche du bord où la plaque (P) est entraînée, l'épaisseur (K) de la plaque (P), mesurée suivant la direction de l'axe (1) de la plaque et exprimée en fonction de la coordonnée radiale normée x = r/Rₒ, satisfait à la loi${\text{K = K}}_{\text{x}} {\text{. (1 - x²)}}^{\text{m}} {\text{. x}}^{\text{n}}$ avec une plage de tolérance de ± 20% en se rapportant à l'épaisseur maximale, avec n = 1/3 à 1/5, n = 2/3 à 2/5, Kₓ étant l'épaisseur maximale, et Rₒ étant la valeur de la coordonnée radiale où la plaque (P) est entraînée (figure 6).

11. Système de membrane selon revendication 10, caractérisé
par le fait que la plage de tolérance n'est que de ± 10%.

12. Système de membrane selon l'une des revendications précédentes, caractérisé
par le fait que la plaque (P) recouvre coaxialement une zone proche de l'axe d'une membrane (M) qui forme l'entraînement de la plaque et qui est elle-même entraînée dans la zone recouverte (3).

13. Système de membrane selon revendication 12, caractérisé
par le fait que, mesurée suivant la direction de l'axe (1) de la plaque, l'épaisseur (H) de la membrane présente, pour des valeurs croissantes de la coordonnée radiale r dans la région comprise entre les zones de fixation de l'entraînement (E′) de la membrane et d'un anneau de bord (Rᵣ), une allure de variation continue ou s'approchant par portions d'une telle allure, et croît d'abord jusqu'à un maximum (Hₘ pour rₘ), puis reste constante ou décroît, la valeur de coordonnée radiale (rₘ) où le maximum (Hₘ) est atteint étant plus proche de la zone de fixation intérieure (r = rᵢ) que du bord extérieur (r = R) de la membrane, et l'épaisseur (H) croissant vers le maximum (Hₘ) avec une pente constamment décroissante, cela en partant de la zone de fixation intérieure (r = rᵢ), le bord (r = Rₒ) de la plaque étant fixé à la membrane (M) dans une région de celle-ci s'étendant du bord extérieur (R) de la membrane (M) jusqu'à 90 % de la valeur de coordonnée radiale (rₘ) où l'épaisseur (H) de la membrane (M) atteint son maximum (Hₘ) (figure 4).

14. Système de membrane selon revendication 13, caractérisé
par le fait que la valeur de coordonnée (r = rₘ) pour laquelle est atteint le maximum (Hₘ) de l'épaissew (H) de la membrane (M) vaut, avec une plage de tolérance de + 50 % à - 15 % , 4/3 de la valeur de coordonnée (r = rᵢₘ) de la zone de fixation où la membrane (M) est fixée à son entraînement (E′).

15. Système de membrane selon revendication 14, caractérisé
par le fait que la plage de tolérance ne s'étend que de + 30 % à - 10 % .

16. Système de membrane selon l'une des revendications 13 à 15, caractérisé
par le fait que l'épaisseur (Wₘ) de la membrane (M), également mesurée de manière classique, en partant de sa zone de fixation intérieure, augmente, avec une pente constamment décroissante, jusqu'à un maximum qui satisfait aux mêmes conditions des revendications respectives 14 à 16 que l'épaisseur (H) mesurée perpendiculairement à la coordonnée radiale (r).

17. Système de membrane selon l'une des revendications 12 à 16, caractérisé
par le fait que, mesurée perpendiculairement à la coordonnée radiale r, l'épaisseur (H) de la membrane (M) est, avec une plage de tolérance de ± 20 %, en se rapportant à l'épaisseur maximale, égale à${\text{H}}_{\text{m}} {\text{(1 - 1/x²)}}^{\text{m}} {\text{.x}}^{\text{n}} \text{,}$ avec
Hₘ = épaisseur maximale de la membrane, mesurée perpendiculairement à la coordonnée radiale r,
x = r/rᵢ,
rᵢ = valeur de coordonnée radiale à l'endroit d'entraînement de la zone de fixation intérieure de la membrane,
m = 1/3 à 1/5,
n = 2/3 à 2/5.

18. Système de membrane selon revendication 17, caractérisé
par le fait que la plage de tolérance ne vaut que ± 10 %.

19. Système de membrane selon l'une des revendications 12 à 18, caractérisé
par le fait que la membrane (M) est en un matériau homogène et la densité du matériau et/ou son module d'élasticité présente(nt), indépendamment de la coordonnée radiale r, une constance comme celle pouvant être obtenue avec des méthodes de fabrication usuelles.

20. Système de membrane selon l'une des revendications 12 à 18, caractérisé
par le fait que la densité du matériau de la membrane (M) croît dans les deux directions axiales (A, B) en partant d'une zone située à coeur.

21. Système de membrane selon l'une des revendications 12 à 18, caractérisé
par le fait que la membrane (M) ne possède une symétrie de révolution qu'en ce qui concerne son enveloppe et est constituée par une partie coeur expansée ou réalisée en tant que treillis ou en tant que nid d'abeilles, comprise entre deux couches de recouvrement.

22. Système de membrane selon l'une des revendications précédentes, ou respectivement selon l'une des revendications 12 à 21, caractérisé
par le fait qu'au bord de la plaque (P) ou respectivement au bord extérieur de la membrane (M) est fixé, pour l'encastrement, un anneau de bord (Rr), élastique en flexion, dont l'épaisseur (S) mesurée suivant la direction de l'axe (1) de la plaque présente, en fonction d'une coordonnée de distance radiale s, une décroissance continue ou d'allure au moins approximativement continue par portions, et cela entre, d'une part, la zone de fixation (V) où la plaque ou respectivement la membrane et l'anneau de bord sont fixés l'une à l'autre et, d'autre part, le minimum d'épaisseur à la zone de fixation (F) au bord extérieur de l'anneau de bord, la coordonnée de distance s s'étendant perpendiculairement à l'axe (1) de la plaque et se comptant du bord intérieur (s = 0) jusqu'au bord extérieur (s = R₂) de l'anneau de bord (Rr) (figures 1, 5 et 6).

23. Système de membrane selon revendication 22, caractérisé
par le fait que l'épaisseur (S) de l'anneau de bord (Rr), en partant de sa zone de fixation (V) au bord intérieur (s = 0), décroît avec une pente croissante, en direction de la zone (F) de fixation au bord extérieur (s = R₂).

24. Système de membrane selon revendication 23, caractérisé
par le fait que l'épaisseur (S) de l'anneau de bord (Rᵣ) dans la région entre les zones de fixation (V, F) est, avec une tolérance admissible de + 20 %, en se rapportant à l'épaisseur maximale, égale à${\text{S}}_{\text{m}} {\text{. |1 - (s/R₂)²|}}^{\text{1/3}}$ avec
Sm = épaisseur maximale de l'anneau de bord (Rᵣ),
R/2 = valeur supérieure de la coordonnée de distance s à l'endroit de la zone de fixation (F) au bord extérieur de l'anneau de bord (Rᵣ).

25. Système de membrane selon revendication 24, caractérisé par le fait que l'écart maximal est limité à ± 10 % .

26. Système de membrane selon l'une des revendications 22 à 25, caractérisé
par le fait que la densité du matériau de l'anneau de bord (Rᵣ) présente, indépendamment de la coordonnée de distance (s), une constance comme celle obtenue avec des méthodes de fabrication usuelles.

27. Système de membrane selon revendication 26, caractérisé par le fait que le module d'élasticité de l'anneau de bord (Rᵣ) présente, indépendamment de la coordonnée de distance (s), une constance comme celle pouvant être obtenue avec des méthodes de fabrication usuelles.

28. Système de membrane selon revendication 26 ou 27, caractérisé
par le fait que la constance de la densité et/ou du module, d'élasticité du matériau existe également suivant la direction de l'axe (1) de la plaque.

29. Système de membrane selon revendication 7 en combinaison avec la revendication 10, caractérisé par le fait que m = 1/3 et n = 2/3.

30. Système de membrane selon revendication 10 en combinaison avec l'une des revendications 8, 9, caractérisé
par le fait que m = 1/5 et n = 2/5.

31. Système de membrane selon revendication 17 en combinaison avec revendication 19, caractérisé
par le fait que m = 1/3 et n = 2/3.

32. Système de membrane selon revendication 17 en combinaison avec l'une des revendications 20, 21, caractérisé
par le fait que m = 1/5 et n = 2/5.

33. Utilisation du système de membrane selon l'une des revendications 1 à 11 ou 22 à 30 pour un haut-parleur à calotte (figure 5).

34. Utilisation du système de membrane selon l'une des revendications 1 à 11 ou 22 à 30 pour un haut-parleur à chambre de compression (figure 7).

35. Utilisation selon revendication 30, caractérisée
par le fait que la plaque (P) est en forme de coupole.

36. Utilisation selon revendication 30 ou 31, caractérisée
par le fait que la chambre de compression du haut-parleur à chambre de compression ne présente, pour le rayonnement acoustique, qu'une ouverture de passage de sons (20) agencée autour de l'axe (1) de la plaque (figure 7).
